# EUROPÄISCHE PATENTSCHRIFT

(11) **EP 0 569 874 B1**
(45) Veröffentlichungstag und Bekanntmachung des Hinweises auf die Patenterteilung: **26.07.1995**
(21) Anmeldenummer: 93107434.8
(22) Anmeldetag: 07.05.1993
(51) Int. Cl.: F04B 43/12

(54) **Schlauchpumpe**
Hose pump
Pompe à tuyau

(30) Priorität: 11.05.1992 DE 4214914
(43) Veröffentlichungstag der Anmeldung: 18.11.1993
(73) Patentinhaber: Allweiler AG, D-78315 Radolfzell (DE)
(72) Erfinder: Wehling, Werner, W-4270 Dorsten (DE)
(74) Vertreter: Hiebsch, Gerhard F., Dipl.-Ing.

(56) Entgegenhaltungen:
- WO-A-83/01984
- CH-A- 453 080
- DE-A- 3 441 402
- FR-A- 1 000 300
- GB-A- 245 057
- GB-A- 2 112 464
- US-A- 3 700 361
- US-A- 4 432 707

## Beschreibung

Die Erfindung betrifft eine Schlauchpumpe nach dem Oberbegriff des Anspruches 1.

Eine derartige peristaltische Pumpe beschreibt die US-A-3 700 361 mit einem verhältnismäßig engen Pumpschlauch und einem Druckrollenpaar, das im Schlauchinnenraum einen durch zwei Quetschstellen abgeschlossenen Kammerabschnitt erzeugt. Beim Drehen des Läufers wälzen sich die Druckrollen an dem sich am Widerlager abstützenden festliegenden Pumpschlauch ab, und mit ihnen wandern jene Quetschstellen, wodurch die im Schlauchinnenraum vorhandene Flüssigkeit od.dgl. Fördergut vom Schlaucheingang zum Austrittsende des Pumpschlauches gefördert wird; die dem Schlaucheingang nahe Quetschstelle bewirkt dank der Rückstellkraft der Schlauchwandung eine Saugkraft auf das eintretende Fördergut, welches dann von dem oben beschriebenen Kammerabschnitt zum Austrittsende des Pumpschlauches transportiert wird.

Beim Stande der Technik ist durch Spiel zwischen Druckrollenträger und Läufer eine Schrägstellung der Druckrollenachse bzw. Druckrolle möglich mit der Folge erhöhter Belastung und Minderung der Lebensdauer des Pumpschlauches, hohen Fertigungsaufwandes und zunehmender Herstellungskosten. Insbesondere bei unsauberen oder aggressiven Medien kann das Platzen eines Pumpschlauches zu einer höchst unerwünschten Kontaminierung des Pumpenumfeldes führen.

In Kenntnis dieses Standes der Technik hat sich der Erfinder das Ziel gesetzt, eine peristaltische Pumpe der eingangs beschriebenen Art zu schaffen, mit welcher die erkannten Mängel behoben werden.

Zur Lösung dieser Aufgabe führt die Lehre des unabhängigen Patentanspruches; die Unteransprüche zeigen günstige Ausgestaltungen auf.

Erfindungsgemäß sind im Läufer wenigstens zwei Paare von jeweils zwei die beiden Enden einer Rollenachse einer Druckrolle aufnehmenden Lageraugen oder Bohrungen auf einem gemeinsamen Durchmesser vorgesehen sowie diese Lageraugen oder Bohrungen auf Konstruktionskreisen unterschiedlicher Radien angeordnet, wobei die Rollenachse zwischen den Paaren austauschbar und damit ihr radialer Abstand zur Welle veränderbar ist.

Zudem soll jedem Paar von Bohrungen auf einem gemeinsamen Durchmesser des Läufers jenseits der Welle ein weiteres Paar von Bohrungen auf einem gemeinsamen Konstruktionskreis zugeordnet sein.

Dank dieser Maßgaben wird die Möglichkeit unerwünschter unterschiedlicher Druckrollenanstellung ausgeschlossen; letztere ist leicht durchführbar und einfach zu kontrollieren. Ungleichmäßige Pumpleistung je Druckrollenhub werden verhindert, auch wird eine Begrenzung der Pulsation erreicht. Aufgabengemäß wird die Reduzierung der Lebensdauer des Pumpschlauches wegen Schiefstellung der Druckrollen unterbunden, Fertigungsaufwand und Herstellungskosten vermindern sich erheblich.

Als günstig hat es sich erwiesen, daß die Länge der Radien in eine Richtung stufenweise zunimmt -- insbesondere um jeweils etwa 0,5 mm bis 1,5 mm -- bevorzugt gegen die Drehrichtung des Läufers, wobei als Abstandsmaß für benachbarte Bohrungen ein Winkel (w) von 20° bis 30°, bevorzugt etwa 28°, vorgesehen werden kann.

Nach einem anderen Merkmal der Erfindung sind die fluchtenden Paare von Bohrungen in zwei in axialem Abstand zueinander angeordneten Läuferplatten des Läufers untergebracht, deren jede jeweils eine Bohrung der Paare fluchtender Bohrungen aufweist. Zudem können die Läuferplatten vorteilhafterweise mit einem die Welle aufnehmenden Mittelsteg des Läufers einstückig sein und bevorzugt im Bereich der Bohrungen teilkreisförmige Außenkanten anbieten, über welche ein Teil des Druckrollenquerschnittes radial hinausragt.

Jede der Läuferplatten ist mit mehreren nebeneinander auf jeweils einen Konstruktionskreis um die Welle liegenden Bohrungen versehen, wobei zwei Bohrungen jeder Läuferplatte auf einem gemeinsamen Konstruktionskreis liegen, und zudem erfindungsgemäß auf einem gemeinsamen Durchmesser.

Die Radien der Konstruktionskreise sind von unterschiedlichen Längen, auch nimmt die Länge der Radien in einer Richtung -- bevorzugt um jeweils etwa 0,5 bis 1,5 mm -- stufenweise zu, insbesondere gegen die Drehrichtung des Läufers.

Diese Maßnahme, die Rollenachsen-Lagerungen radial zu versetzen erlaubt auf einfache Weise eine unterschiedliche Druckrollenanstellung. Als Abstandsmaß der nahe den Außenkanten vorgesehenen Bohrungen voneinander kann der Winkel zwischen ihren Abstandsradien zur Wellenachse herangezogen werden, der zwischen 20° und 30° liegt, bevorzugt bei etwa 28°. Gemäß einem anderen Merkmal der Erfindung sind die Rollenachsen zweier Druckrollen durch einen gemeinsamen Achshalter fixiert, vorteilhafterweise durch einen starren Werkstoffstreifen mit zwei Flügelenden, der mittig in der Wellenachse der Pumpenwelle, beispielsweise durch eine Stirnschraube dieser Pumpenwelle, gehalten ist und mit seinen beiden Flügelenden an den Rollenachsen angreift. Wird der Achshalter an den Rollenachsen ebenfalls durch Stirnschrauben befestigt, ergibt sich eine Sicherung in nur einer Richtung. Deshalb ist von besonderer Bedeutung, daß die freien Enden des Achshalters als Raststege in seitliche Rastnuten der beiden Rollenachsen eingeschoben sind; dies gestattet sowohl eine radiale als auch eine axiale Festlegung und verhindert besonders effektiv eine unterschiedliche Druckrollenanordnung und -anstellung.

Bevorzugt greifen die Rastenden des Achshalters mit fluchtenden Rastkanten in die Rastnuten ein, können also von einer Seite in beide Rastnuten eingeführt werden. Die ihn im Läuferzentrum zusätzlich haltende -- bereits genannte --Stirnschraube läßt eine Art Dreipunktfixierung entstehen und verhindert eine Falschmontage des Achshalters.

Der besseren Handhabung wegen sind die -- in der gewählten Ausführung vier -- Druckrollenanstellungen auf dem Läufer mit eingeschlagenen Ziffern oder Buchstaben gekennzeichnet.

Durch die direkte Lagerung der Druckrolle bzw. der Druckrollenachse im Läufer wird eine Schiefstellung der Druckrollen ausgeschlossen und dadurch eine Reduzierung der Lebensdauer des Pumpschlauches verhindert.

Erkennbar wird auch eine Verminderung der Anzahl der Bauteile sowie deren gestalterische und herstellungstechnische Vereinfachung erreicht, was zu einer Senkung des Fertigungsaufwandes und der Herstellkosten führt.

Weitere Vorteile, Merkmale und Einzelheiten der Erfindung ergeben sich aus der nachfolgenden Beschreibung eines bevorzugten Ausführungsbeispieles sowie anhand der Zeichnung; diese zeigt in
- Fig. 1:: die Draufsicht auf eine teilweise geschnittene Pumpe;
- Fig. 2:: den Schnitt durch Fig. 1 nach deren Linie II-II;
- Fig. 3:: ein vergrößertes Detail der Fig. 2 in Schrägsicht.

Eine seitlich an einem in der Zeichnung nur angedeuteten Antrieb festgelegte Schlauchpumpe 10 zum Fördern von Flüssigkeit, Granulat od.dgl. Medium weist in einem schüsselartigen Pumpengehäuse 12 -- eines Innendurchmessers d von etwa 320 mm und einer Innenhöhe h von etwa 100 mm -- mit von einem Gehäuseboden 14 aufragender Gehäusewand 16 an einer Pumpenwelle 18 einen Läufer 20 auf. Die Gehäusewand 16 endet in einem nach außen abkragenden Flansch 22, auf den unter Zwischenschaltung einer Dichtung 24 ein Pumpendeckel 26 aufgeschraubt ist. Dieser schließt mit dem Pumpengehäuse 12 einen Pumpenraum 28 ein, der bei Naßläufern Gleit- oder Kühlmittel aufnehmen kann.

Insbesondere Fig. 1 läßt erkennen, daß an der Innenfläche der Gehäusewand 16 ein Pumpschlauch 30 in Draufsicht etwa U-förmig angeordnet ist, dessen freie Schlauchenden in zwei Wandstutzen 32 der Gehäusewand 16 einragen, die mittels jeweils einer angeschraubten Stopfbuchsenbrille 34 verschlossen sind. Jede Stopfbuchsenbrille 34 wird von einem festliegenden Pumpenrohrstutzen 36 -- als Einlauf bzw. Auslauf für ein zu förderndes Medium -- durchsetzt, der am Schlauchende in den Schlauchinnenraum 31 eingesetzt ist.

Die zueinander parallelen Wandstutzen 32 ragen etwa tangential von der Gehäusewand 16 ab und nehmen aus Gründen der Übersicht nicht dargestellte Packungsringe, Stopfbuchsgrundringe und dgl. auf.

Der scheibenartige Läufer 20 ist von I-artigem Querschnitt, wobei in dessen Mittelsteg 38 die Pumpenwelle 18 in einer zentrischen Lagerbohrung 40 des Läufers 20 sitzt. Diese Lagerbohrung 40 wird von einem flügelähnlichen Streifen als Achshalter 42 überspannt, an dessen Außenseite sich der Kopf einer Stirnschraube 44 der Pumpenwelle 18 abstützt. Die üblichen Schraubensicherungen werden hier nicht besonders erwähnt, die der Stirnschraube 44 ist mit 45 bezeichnet.

Von jenem Mittelsteg 38 ragen radial in einem Abstand i voneinander zwei mit ihm einstückige und parallele Läuferplatten 46, 47 ab, die gemäß Fig. 1 in Draufsicht jeweils zwei durch einen mittigen Stegabschnitt verbundene etwa ovale Bereiche aufweisen, die beidseits einer Symmetriegeraden G zwei teilkreisförmige Außenkanten 48 anbieten und im Stegbereich zwei einander gegenüberliegende Einbuchtungen 50 begrenzen.

Jeder der ovalen Bereiche ist mit -- hier vier -- Bohrungen 52 (in Fig. 1 nummeriert mit "0" bis "3") eines Durchmessers e von etwa 25 mm auf unterschiedlichen Konstruktionskreisen K1 bis K4 ausgestattet; deren Radien r1 bis r4 sind jeweils um etwa 0,5 abgestuft, wobei Radius r1 hier etwa 80 mm mißt. Die gleichgroßen Abstandswinkel w zwischen Radiallinien benachbarter Bohrungen 52 betragen zwischen 26 und 28°.

Die beiden Bohrungen 52 mit der Bezifferung "1" nehmen im dargestellten Beispiel zur Pumpenwelle 18 parallele Rollenachsen 54 auf, die zwischen den Läuferplatten 46, 47 jeweils von einer Lagerbuchse 56 einer Druckrolle 58 umgeben sind. Diese lassen beidseits der Lagerbuchse 56 in Fig. 2 jeweils einen H-förmigen Profilquerschnitt erkennen.

Der Umfang 60 der auf einem gemeinsamen Durchmesser D liegenden beiden Druckrollen 58 wälzt sich beim Drehen der Pumpenwelle 18 auf dem sich -- gegen die Innenfläche der Gehäusewand 16 stützenden -- Pumpenschlauch 30 seitlich ab und quetscht dessen Querschnitt so zusammen, daß sich das Volumen des Schlauchinnenraumes 31 dem Wert null nähert, bis ein Verschließen des Schlauchinnenraumes 31 an der Quetschstelle erreicht ist. Der so entstandene Kammerabschnitt transportiert das zu fördernde Medium entsprechend der Läuferdrehung weiter.

Die beiden Rollenachsen 54 sind beidends unmittelbar im Läufer 20 gelagert, ihre Lagerbohrungen 52 liegen im gleichen Abstand zur Achse A der Pumpenwelle 18 in den Läuferplatten 46, 47, zudem -- wie gesagt -- auf gemeinsamem Durchmesser D. Die radiale und axiale Fixierung der Rollenachsen 54 erfolgt durch den flügelartigen Achshalter 42, dessen Rastenden 43 in radiale Umfangsschlitze oder Rastnuten 62 der Rollenachsen 54 eingreifen. Dieser Achshalter 42 ist, wie Fig. 1 verdeutlicht, an der Schraube 44 einerseits und in den Rastnuten 62 anderseits, also an drei Punkten, gelagert, und seine in die Rastnuten 62 einzusetzenden, miteinander fluchtenden Rastkanten 64 liegen auf einer gemeinsamen Seite des Achshalters 42.

## Patentansprüche

1. Schlauchpumpe mit in einem Pumpengehäuse (12) angeordnetem, von außen zugängliche Anschlußenden aufweisendem Pumpschlauch (30) mit elastisch verformbarer Schlauchwand, der mit einem teilkreisförmig gebogenen Bereich um eine Welle (18) eines Läufers (20) der Schlauchpumpe (10) sowie zu dieser in radialem Abstand in das Pumpengehäuse (12) eingelegt und dessen Querschnitt durch radial vom Läufer (20) abragende Druckrollen (58) veränderbar ist, die den Pumpschlauch (30) zumindest in seinem gebogenen Bereich unter Verminderung von dessen Innenvolumen gegen ein entsprechend gekrümmtes festes Widerlager drücken, wobei der Läufer (20) Bohrungen (52) für die Rollenachse (54) der Druckrollen (58) aufweist und diese in einem fluchtenden Paar von Bohrungen (52) parallel zur Welle (18) des Läufers (20) in diesem gelagert ist,
dadurch gekennzeichnet,
daß im Läufer (20) wenigstens zwei Paare von jeweils zwei die beiden Enden einer Rollenachse (54) einer Druckrolle (58) aufnehmenden Lageraugen oder Bohrungen (52) auf einem gemeinsamen Durchmesser (D) vorgesehen sowie diese Lageraugen oder Bohrungen auf Konstrucktionkreisen (K1 bis K4) unterschiedlicher Radien (r1 bis r4) angeordnet sind, wobei die Rollenachse (54) zwischen den Paaren austauschbar und damit ihr radialer Abstand zur Welle (18) veränderbar ist.

2. Schlauchpumpe nach Anspruch 1, dadurch gekennzeichnet, daß jedem Paar von Bohrungen (52) auf einem gemeinsamen Durchmesser (D) des Läufers (20) jenseits der Welle (18) ein weiteres Paar von Bohrungen auf einem gemeinsamen Konstruktionskreis zugeordnet ist.

3. Schlauchpumpe nach Anspruch 1 oder 2, dadurch gekennzeichnet, daß die Länge der Radien (r1 bis r4) in eine Richtung stufenweise zunimmt, insbesondere um jeweils etwa 0,5 mm bis 1,5 mm, bevorzugt gegen die Drehrichtung des Läufers (20).

4. Schlauchpumpe nach einem der Ansprüche 1 bis 3, gekennzeichnet, durch einen Winkel (w) von 20° bis 30°, bevorzugt etwa 28°, als Abstandsmaß für benachbarte Bohrungen (52).

5. Schlauchpumpe nach einem der Ansprüche 1 bis 4, gekennzeichnet durch zwei in axialem Abstand (i) zueinander angeordnete Läuferplatten (46, 47) des Läufers (20), deren jede jeweils eine Bohrung (52) der Paare fluchtender Bohrungen (52) aufweist, wobei die Läuferplatten (46, 47) gegebenenfalls mit einem die Welle (18) in einer Lagerbohrung (40) aufnehmenden Mittelsteg (38) des Läufers (20) einstückig sind.

6. Schlauchpumpe nach wenigstens einem der Ansprüche 1 bis 5, dadurch gekennzeichnet, daß die Läuferplatten (46, 47) im Bereich der Bohrungen (52) teilkreisförmige Außenkanten (48) aufweisen, über welche ein Teil des Druckrollenquerschnitts hinausragt.

7. Schlauchpumpe nach wenigstens einem der Ansprüche 1 bis 6, dadurch gekennzeichnet, daß die Rollenachse (54) zwischen den beiden Läuferplatten (46, 47) von einer Lagerbuchse (56) umgeben ist.

8. Schlauchpumpe nach wenigstens einem der Ansprüche 1 bis 7, dadurch gekennzeichnet, daß die Rollenachsen (54) zweier Druckrollen (58) durch einen gemeinsamen Achshalter (42) fixiert sind.

9. Schlauchpumpe nach Anspruch 8, dadurch gekennzeichnet, daß als Achshalter (42) ein starrer Werkstoffstreifen vorgesehen ist, der in der Wellenachse (A) der Pumpenwelle (18) gehalten ist und mit seinen beiden Enden (43) an den beiden Rollenachsen (54) angreift.

10. Schlauchpumpe nach Anspruch 8 oder 9, dadurch gekennzeichnet, daß die freien Enden (43) des Achshalters (42) flügelartig ausgebildet sowie als Raststege in seitliche Rastnuten (62) der beiden Rollenachsen (54) eingeschoben sind.

11. Schlauchpumpe nach Anspruch 9 oder 10, dadurch gekennzeichnet, daß die Rastenden (43) des Achshalters (42) mit fluchtenden Rastkanten (64) in die beiden Rastnuten (62) eingreifen, die auf einem gemeinsamen Radius (r₁ bis r₄) liegen.

12. Schlauchpumpe nach einem der Ansprüche 9 bis 11, dadurch gekennzeichnet, daß der Achshalter (42) einerseits im Bereich der Wellenachse (A) sowie anderseits in den Rastnuten (62), also an drei Punkten, gelagert ist.

## Claims

1. Hose pump comprising a pump hose (30) with an elastically deformable hose wall arranged in a pump housing (12) and having connection ends accessible from the exterior, which is inserted into the pump housing (12) via an arcuate region placed around a shaft (18) of a rotor (20) of the hose pump (10) and at a radial distance from the latter, and the cross section of which can be varied by pressure rollers (58) projecting radially from the rotor (20) which press the pump hose (30) at least in its curved region against a correspondingly curved fixed abutment, thereby reducing the inner volume thereof, the rotor (20) having bores (52) for the roller spindle (54) of the pressure rollers (58) and said roller spindle being supported in said rotor in an aligned pair of bores (52) parallel to the shaft (18) of the rotor (20), characterised in that at least two pairs of two bearing eyes or bores (52) each receiving both ends of a roller spindle (54) of a pressure roller (58) are provided on a common diameter (D) and these bearing eyes or bores are arranged on construction circles (K1 to K4) of different radii (r1 to r4), the roller spindle (54) being exchangeable between the pairs and its radial distance from the shaft (18) therefore being variable.

2. Hose pump according to claim 1, characterised in that a further pair of bores on a common construction circle is associated with each pair of bores (52) on a common diameter (D) of the rotor (20) on the other side of the shaft (18).

3. Hose pump according to claim 1 or claim 2, characterised in that the length of the radii (r1 to r4) increases gradually in one direction, in particular by approximately 0.5 mm to 1.5 mm, preferably in the opposite direction to the direction of rotation of the rotor (20).

4. Hose pump according to one of claims 1 to 3, characterised by an angle (w) of 20° to 30°, preferably approximately 28°, as the spacing between adjacent bores (52).

5. Hose pump according to one of claims 1 to 4, characterised by two rotor plates (46, 47) of the rotor (20) arranged at an axial distance (i) from one another, each of which has one bore (52) of the pair of aligned bores (52), the rotor plates (46, 47) optionally being made in one piece with a centre web (38) of the rotor (20) receiving the shaft (18) in a bearing bore (40).

6. Hose pump according to at least one of claims 1 to 5, characterised in that the rotor plates (46, 47) have arcuate outer edges (48) in the region of the bores (52) beyond which part of the pressure roller cross section projects.

7. Hose pump according to at least one of claims 1 to 6, characterised in that the spindle axis (54) is surrounded by a bearing bush (56) between the two rotor plates (46, 47).

8. Hose pump according to at least one of claims 1 to 7, characterised in that the roller spindles (54) of two pressure rollers (58) are fixed by a common spindle holder (42).

9. Hose pump according to claim 8, characterised in that a rigid strip of material is provided as the spindle holder (42), this being held in the shaft axis (A) of the pump shaft (18) and gripping the two roller spindles (54) via both its ends (43).

10. Hose pump according to claim 8 or claim 9, characterised in that the free ends (43) of the spindle holder (42) are wing-shaped and are inserted as locking webs into lateral locking grooves (62) in the two roller spindles (54).

11. Hose pump according to claim 9 or claim 10, characterised in that the locking ends (43) of the spindle holder (42) engage via aligned locking edges (64) in the two locking grooves (62) situated along a common radius (r₁ to r₄).

12. Hose pump according to one of claims 9 to 11, characterised in that the spindle holder (42) is supported, on the one hand, in the region of the shaft axis (A) and, on the other hand, in the locking grooves (62), i.e. at three points.

## Revendications

1. Pompe tubulaire comprenant un tuyau de pompe (30) disposé dans un corps de pompe (12) et présentant des extrémités de raccordement accessibles depuis l'extérieur, le tuyau de pompe étant muni d'une paroi de tuyau déformable de façon élastique et étant inséré dans le corps de pompe (12), avec une zone fléchie en forme d'arc de cercle, autour d'un arbre (18) d'un rotor (20) de la pompe tubulaire (10) et avec un écart radial par rapport à la pompe tubulaire, et dont la section transversale peut être déformée par des galets presseurs (58), dépassant du rotor (20) dans le sens radial, qui pressent le tuyau de pompe (30), au moins dans sa zone fléchie, avec réduction de son volume intérieur, contre une butée fixe courbée en conséquence, le rotor (20) présentant des alésages (52) pour l'axe de galet (54) des galets presseurs (58) et cet axe reposant dans une paire en alignement d'alésages (52) dans le rotor parallèlement à l'arbre (18) du rotor (20),
caractérisée en ce que,
dans le rotor (20), il est prévu sur un diamètre commun (D) au moins deux paires d'oeillets de support ou d'alésages (52) dont deux logent respectivement les deux extrémités d'un axe de galet (54) d'un galet presseur (58) et en ce que ces oeillets de support ou alésages sont disposés sur des cercles de construction (K1 à K4) de différents rayons (r1 à r4), l'axe de galet (54) étant interchangeable d'une paire à l'autre et l'écart radial de cet axe de galet par rapport à l'arbre (18) pouvant ainsi être modifié.

2. Pompe tubulaire selon la revendication 1, caractérisée en ce qu'une autre paire d'alésages sur un cercle de construction commun est affectée à chaque paire d'alésages (52) sur un diamètre commun (D) du rotor (20) de l'autre côté de l'arbre (18).

3. Pompe tubulaire selon la revendication 1 ou 2, caractérisée en ce que la longueur des rayons (r1 à r4) augmente graduellement dans une direction, en particulier d'environ 0,5 mm à 1,5 mm à chaque fois, de préférence à l'opposé du sens de rotation du rotor (20).

4. Pompe tubulaire selon l'une des revendications 1 à 3, caractérisée par un angle (W) de 20° à 30°, de préférence d'environ 28°, en tant que cote d'écartement pour les alésages voisins (52).

5. Pompe tubulaire selon l'une des revendications 1 à 4, caractérisée par deux plaques de rotor (46, 47) du rotor (20) disposées avec un écart axial (i) entre elles, plaques dont chacune présente un alésage (52) des paires d'alésages en alignement (52), les plaques de rotor (46, 47) constituant éventuellement une seule pièce avec une nervure médiane (38) du rotor (20) logeant l'arbre (18) dans un alésage de support (40).

6. Pompe tubulaire selon au moins une des revendications 1 à 5, caractérisée en ce que les plaques de rotor (46, 47) présentent dans la zone des alésages (52) des arêtes extérieures (48) en forme d'arc de cercle, arêtes dont dépasse une partie de la section de galet presseur.

7. Pompe tubulaire selon au moins une des revendications 1 à 6, caractérisée en ce que l'axe de galet (54) entre les deux plaques de rotor (46, 47) est entouré d'un coussinet (56).

8. Pompe tubulaire selon au moins une des revendications 1 à 7, caractérisée en ce que les axes de galet (54) de deux galets presseurs (58) sont fixés par un élément de retenue d'axe (42) commun.

9. Pompe tubulaire selon la revendication 8, caractérisée en ce qu'il est prévu, en tant qu'élément de retenue d'axe (42), une bande de matériau rigide qui est retenue dans l'axe d'arbre (A) de l'arbre de pompe (18) et qui entre en prise, par ses deux extrémités (43), avec les deux axes de galet (54).

10. Pompe tubulaire selon la revendication 8 ou 9, caractérisée en ce que les extrémités libres (43) de l'élément de retenue d'axe (42) sont réalisées sous forme d'ailettes et sont insérées en tant que nervures à cran d'arrêt dans des rainures à cran d'arrêt (62) latérales des deux axes de galet (54).

11. Pompe tubulaire selon la revendication 9 ou 10, caractérisée en ce que les extrémités à cran d'arrêt (43) de l'élément de retenue d'axe (42) entrent en prise, par des arêtes à cran d'arrêt (64) en alignement, avec les deux rainures à cran d'arrêt (62) qui reposent sur un rayon commun (r₁ à r₄).

12. Pompe tubulaire selon l'une des revendications 9 à 11, caractérisée en ce que l'élément de retenue d'axe (42) repose d'une part dans la zone de l'axe d'arbre (A) et d'autre part dans les rainures à cran d'arrêt (62), donc en trois points.
